# EUROPÄISCHE PATENTSCHRIFT

(11) **EP 0 725 175 B1**
(45) Veröffentlichungstag und Bekanntmachung des Hinweises auf die Patenterteilung: **24.03.1999**
(21) Anmeldenummer: 96100633.5
(22) Anmeldetag: 18.01.1996
(51) Int. Cl.: D04H 1/44

(54) **Düsenbalken an einer Vorrichtung zur Erzeugung von Flüssigkeitsstrahlen**
Manifold in an apparatus for jetting high velocity liquid streams
Injecteur pour un dispositif envoyant de l'eau sous pression

(30) Priorität: 23.01.1995 DE 19501738; 23.01.1995 DE 19501739
(43) Veröffentlichungstag der Anmeldung: 07.08.1996
(73) Patentinhaber: FLEISSNER GmbH & Co. KG Maschinenfabrik, D-63328 Egelsbach (DE)
(72) Erfinder: Fleissner, Gerold, CH-6300 Zug (CH)
(74) Vertreter: Neumann, Gerd, Dipl.-Ing.

(56) Entgegenhaltungen:
- DD-A- 220 060
- GB-A- 2 208 208
- GB-A- 2 237 824
- US-A- 3 403 862

## Beschreibung

Die Erfindung bezieht sich auf einen Düsenbalken an einer Vorrichtung zur Erzeugung von Flüssigkeitsstrahlen zur Strahlverflechtung der Fasern einer entlang des Balkens geführten Faserbahn, der aus einem sich über die Arbeitsbreite der Faserbahn erstreckenden Oberteil und einem flüssigkeitsdicht daran befestigten Unterteil besteht, wobei in dem Oberteil über seine Länge eine Druckkammer angeordnet ist, der die unter Druck stehende Flüssigkeit z. B. stirnseitig zugeführt ist, und parallel dazu nach einer Zwischenwandung eine Druckverteilkammer vorgesehen ist, die mit der Druckkammer über in der Zwischenwandung angeordnete Flüssigkeitsdurchflußbohrungen verbunden ist, und wobei an dem Unterteil ein Düsenblech mit den Bohrungen für die Düsen flüssigkeitsdicht gelagert ist.

Eine Vorrichtung dieser Art ist aus der US-A-4,069,563 oder der DD-A-220 060 bekannt. Dieser Balken hat gegenüber dem nach der DE-C-37 27 843 den Vorteil einer einfacheren Konstruktion und deshalb auch zu erwartenden geringeren wartungsbedingten Stillstandzeiten. Bei der Vorrichtung nach der Gattung muß als einziges von Zeit zu Zeit die Düsenplatte zur Reinigung ausgetauscht werden, was stirnseitig des Düsenblechs über leicht zu öffnende und schließende Einschubschlitze möglich ist.

Unter Beibehaltung der einfachen und damit preiswerten Konstruktion des anfangs definierten Düsenbalkens, liegt der Erfindung die Aufgabe zugrunde, diese Konstruktion zu vereinfachen, insbesondere die auf die Düsenplatte von der Zwischenwand auftreffenden Flüssigkeitsstrahlen vorher stärker zu verwirbeln, um eine gleichmäßigere Beaufschlagung der Düsenplatte mit Wasserdruck zu ermöglichen und eine Möglichkeit vorzusehen, wie ohne Demontage des Unterteils von dem Oberteil der die Düsenplatte im Unterteil abdichtende O-Ring austauschbar ist.

Zur Lösung der gestellten Aufgabe sieht die Erfindung zunächst vor, daß die Druckverteilkammer an dem den Flüssigkeitsdurchflußbohrungen gegenüberliegenden Bereich in einen gegenüber dem Querschnitt der Druckverteilkammer schmalen Schlitz ausläuft, der auf die Bohrungen des Düsenblechs ausmündet. Es hat sich überraschend herausgestellt, daß der sich vergrößernde und dann wieder verkleinernde Raum in der Druckverteilkammer eine Verwirbelung der von den Durchflußbohrungen eintretenden Flüssigkeitsstrahlen bewirkt. Wesentlich ist nur die volle Öffnung der Druckverteilkammer zum Düsenblech, was durch den sich anschließenden, zum Düsenblech offenen Schlitz bewirkt ist.

Eine noch bessere Verwirbelung der Flüssigkeitsstrahlen in der Druckverteilkammer ist erzielt, wenn die aus den Durchflußbohrungen austretenden Flüssigkeitsstrahlen auf ein Hindernis in der Druckverteilkammer treffen. Dieses Hindernis darf aber nicht verstopfen können. Deshalb sieht die Erfindung lediglich einen undurchlässigen Prallkörper vor, der über die Länge des Schlitzes vor den Flüssigkeitsdurchflußbohrungen angeordnet sein muß. Der Prallkörper sollte über seinen ganzen Querschnitt umströmbar sein.

Es hat sich als besonders vorteilhaft herausgestellt, wenn der Prallkörper mit Abstand zur Zwischenwandung mehrfach über seine Länge an dieser gehalten z. B. verschraubt ist. Die Art des Prallkörpers, der Querschnitt kann unterschiedlich sein. Es kommt z. B. eine kreisrunde Stange oder auch ein Blech infrage, daß sich quer zur Anordnung der Flüssigkeitsdurchflußbohrungen erstrecken sollte.

In Strömungsrichtung im Anschluß an die Druckverteilkammer durchströmt die Flüssigkeit das mit den Bohrungen versehene Düsenblech. Dieses muß evt. wegen Verstopfung oder wegen eines anderen Designs leicht austauschbar sein. Es ist bekannt, das Düsenblech mittels eines abdichtenden O-Rings flüssigkeitsdicht im Unterteil zu lagern. In Ausgestaltung der Vorrichtung nach der Erfindung ist dort vorgesehen, daß über die ganze Längen- und Breitenertreckung der O-Nut für den O-Ring des Unterteils gegenüberliegend im Oberteil des Düsenbalkens eine Reparaturnut vorgesehen ist, die in der Höhe etwas mehr als der Dicke des O-Rings entspricht.

In einfacher Weise kann jetzt nach Entfernung des den Einschubschlitz für das Düsenblech abdeckenden Deckels in diese Reparaturnut ein in der Dimension passendes Längsblech eingeschoben werden, das an der der O-Nut zugeordneten Unterseite eine O-Ring-Spannvorrichtung aufweist, die in ihrer Dimension genau oder wenig größer als die O-Nut des Unterteils bemessen ist.

Wenn nun die Spannvorrichtung einen Ersatz-O-Ring gespannt hält, der nach Einschub des Längsbleches in die Reparaturnut in die von dem defekten O-Ring befreite Ringnut einsetzbar ist, dann ist der Austausch nicht nur des Düsenblechs, sondern auch des abdichtenden O-Rings ohne großen Aufwand jederzeit möglich.

In der Zeichnung ist ein Düsenbalken nach der Erfindung beispielhaft dargestellt. Anhand dieses Balkens sind noch weitere erfinderische Details erläutert. Es zeigen:
- Fig. 1: einen Schnitt längs durch einen Düsenbalken,
- Fig. 2: die Ansicht der Stirnseite des Düsenbalkens nach Fig. 1,
- Fig. 3: einen Schnitt entlang der Linie C - C nach Fig. 1 mit der Ansicht des Unterteils des Düsenbalkens,
- Fig. 4: einen Schnitt quer durch den Düsenbalken nach Fig. 1 entlang der Linie A - A,
- Fig. 5 - 8: jeweils einen Schnitt ähnlich dem nach Fig. 4 mit lediglich unterschiedlichen Prallkörperquerschnitten,
- Fig. 9: die Unteransicht eines Reparaturlängsbleches mit der O-Ring-Spannvorrich tung und
- Fig. 10: das Reparaturlängsblech in der Reparaturnut beim Einsetzen eines Ersatz-O-Ringes.

Das Gehäuse des Düsenbalkens besteht aus einem Oberteil 1, das mit dem Unterteil 2 vielfach über die Länge durch die Schrauben 3 von unten verschraubt ist. Das Oberteil 1 weist längs zwei Bohrungen 4 und 5 auf, von denen die obere die Druckkammer 4 und die untere die Druckverteilkammer 5 ist. Beide Kammern sind an der einen Stirnseite offen und wieder durch die Deckel 6 und 7 flüssigkeitsdicht verschraubt. An der anderen Stirnseite weist die Druckkammer 4 eine Öffnung 4' auf, durch die die unter Druck gesetzte Flüssigkeit eingeführt wird. Die beiden Kammern 4 und 5 sind durch eine Zwischenwandung 8 voneinander getrennt. Über die Länge des Düsenbalkens verbinden ein große Anzahl von Durchflußbohrungen 9 in der Zwischenwandung 8 die beiden Kammern, so daß die in die Druckkammer 4 einströmende Flüssigkeit gleichmäßig verteilt über die Länge in die Druckverteilkammer 5 ausströmt. Die Druckverteilkammer ist nach unten offen, und zwar durch den gegenüber dem Durchmesser der Bohrung der Druckverteilkammer 5 schmalen Schlitz 10, der sich ebenfalls über die Länge des Balkens erstreckt.

Gemäß Fig. 4 ist das Oberteil 1 mit dem Unterteil 2 fest und flüssigkeitsdicht verschraubt. Die Dichtigkeit wird durch den O-Ring 11 bewirkt, der in einer Ringnut 11' des Oberteils 1 einliegt. In der Mitte zwischen dem O-Ring 11 umschließt den Schlitz 10 einen Federvorsprung 23, der in einer entsprechenden Nut 24 des Unterteils 2 eingepaßt ist. In dem Boden der Nut 24 des Unterteils 2 ist wiederum eine Ringnut 12' eingebracht, in der der O-Ring 12 zur Abdichtung des Düsenblechs 14 einliegt. In einer Linie unterhalb der Flüssigkeitsdurchflußbohrungen 9 und des Schlitzes 10 ist im Unterteil 2 ebenfalls ein Schlitz 13 eingebracht, der in seinem oberen Bereich nur sehr schmal ist und nur wenig mehr als die Breite der wirksamen Düsenöffnungen des Düsenbleches 14 offen läßt.

Fluchtend mit den Deckeln 6, 7 bzw. der rückwärtigen Gehäusestirnwandung 15 ist das Unterteil 2 je durch einen weiteren Deckel 16 und 17 flüssigkeitsdicht verschraubt. In den Deckeln 16, 17 ist in Höhe des im Unterteil gehaltenen Düsenbleches 14 eine Nut 18, 19 eingebracht, in die sich das Düsenblech 14 hinein erstreckt und damit leicht nach Demontage des Deckels 16 oder 17 zum Austausch gefaßt werden kann.

Die Druckverteilkammer 5 ist beim Ausführungsbeispiel durch eine Bohrung in das Düsenbalkengehäuse hergestellt. Die Kammer 5 ist also auch nach unten verschlossen. Zum Austritt der Flüssigkeit aus der Druckverteilkammer 5 hin zum Düsenblech 14 ist der Schlitz 10 eingebracht, der damit kleiner als der Querschnitt der Druckverteilkammer 5 ist. Die durch die Durchflußbohrungen 9 eintretende Flüssigkeit soll sich in der Verteilkammer 5 gleichmäßiger verteilen. Dazu dient das Volumen der Druckverteilkammer 5 und ein Prallkörper 20, der über die Länge der Druckverteilkammer 5 genau zwischen den Bohrungen 9 und dem Schlitz 10 gehalten ist. Der Prallkörper 20 ist mit Abstand zur Zwischenwand 8 gehalten und allseitig von der Flüssigkeit umströmbar. Um dies zu ermöglichen, ist der Prallkörper in der Zwischenwand 8 mehrfach über die Länge des Düsenbalkens mittels Schrauben 21 auf Abstand gehalten. Auf diese Weise trifft die Flüssigkeit aus den Durchflußbohrungen 9 zunächst auf den Prallkörper 20, verteilt sich in der Verteilkammer 5 und strömt dann mit gleichem Druck über die Länge des Balkens durch die feinen Bohrungen des Düsenbleches 14.

Der Prallkörper 20 kann unterschiedliche Querschnitte aufweisen. Nach Fig. 4 ist er kreisrund und genau zentrisch in der Bohrung der Verteilkammer 5 gehalten. Der Rundstab kann gemäß Fig. 5 oben auch eine gerade Prallfläche aufweisen, ggf. sogar gemäß Fig. 6 halbiert sein. Fig. 7 und 8 zeigen statt eines Rundstabes ein Blech 22, das senkrecht zu den Durchflußbohrungen 9 von den Schrauben 21 in der Druckverteilkammer gehalten ist. Die von der Flüssigkeit umströmten Längskanten können gegen die Strömungsrichtung (Fig. 8) oder mit der Strömungsrichtung umgebogen sein.

Das Oberteil 1 weist - wie beschrieben - an seinem unteren Ende den Federvorsprung 23 auf. Dieser hält mit seinen äußeren Kanten 25 das Düsenblech 14 in Kontakt mit dem Unterteil 2. Bei Druckbeaufschlagung mit Flüssigkeit wird es durch den Flüssigkeitsdruck gegen den O-Ring 12 gedrückt und so zum Schlitz 13 abgedichtet. Es kann nun notwendig werden, daß dieser O-Ring 12 z. B. durch Verletzen beim Austauschen des Düsenbleches 14 ersetzt werden muß. Um eine Demontage des Unterteils 2 vom Oberteil 1 und damit Lösen der vielen Schrauben 3 zu vermeiden, ist in den Federvorsprung 23 auf der der Ringnut 12' für den O-Ring 12 gegenüberliegenden Fläche eine Reparaturnut 26 eingefräst, die dann durch die Kanten 25 begrenzt ist. Die Reparaturnut 26 erstreckt sich in Höhe der ganzen Längen- und Breitenertreckung der O-Nut für den O-Ring 12 des Unterteils 2 und entspricht in der Höhe etwas mehr als der Dicke des O-Rings 12. In diese Reparaturnut 26 ist ein in der Dimension passendes Längsblech 27 einschiebbar, das an der der O-Nut des Unterteils zugeordneten Unterseite 28 eine O-Ring-Spannvorrichtung aufweist, die in ihrer Dimension genau oder wenig größer als die O-Nut 12' des Unterteils 2 bemessen ist. Die O-Ring-Spannvorrichtung besteht aus zwei Abstandshaltern 29 und 30, die an der Unterseite des Längsbleches 27 befestigt sind und eine Außenkontur entsprechend der Dimensionierung der O-Nut an diesen Enden aufweisen. Zum besseren Halt des O-Rings 12 sind die Kanten der Abstandshalter 29, 30 nach unten konisch sich erweiternd, im Querschnitt also spitz zulaufend gefertigt. Außerdem ist das Längsblech 27 um ein Maß größer gearbeitet, so daß zumindest der gespannt gehaltene O-Ring 12 nach oben abgedeckt und damit an dem Längsblech 27 fest gehalten ist. An den Enden des Längsbleches ist zweckmäßigerweise ein mit der Hand faßbares Einschubende 31 vorgesehen.

Nach Plazierung des Längsbleches 27 in die Reparaturnut 26 entsprechend der Darstellung in der Fig. 6 ist lediglich durch eine Lehre od. dgl. der Ersatz-O-Ring 12 von den Kanten der Abstandshalter 29, 30 nach unten zu rollen, woraufhin der O-Ring 12 in die Nut 12' rutschen muß.

## Patentansprüche

1. Düsenbalken an einer Vorrichtung zur Erzeugung von Flüssigkeitsstrahlen zur Strahlverflechtung der Fasern einer entlang des Balkens geführten Faserbahn, der aus einem sich über die Arbeitsbreite der Faserbahn erstreckenden Oberteil und einem flüssigkeitsdicht daran befestigten Unterteil besteht, wobei in dem Oberteil über seine Länge eine Druckkammer angeordnet ist, der die unter Druck stehende Flüssigkeit z. B. stirnseitig zugeführt ist, und parallel dazu mit Zwischenwandung eine Druckverteilkammer vorgesehen ist, die mit der Druckkammer über in der Zwischenwandung angeordnete Flüssigkeitsdurchflußbohrungen verbunden ist, und wobei an dem Unterteil ein Düsen blech mit den Bohrungen für die Düsen flüssigkeitsdicht gelagert ist, dadurch gekennzeichnet, daß die Druckverteilkammer (5) an dem den Flüssigkeitsdurchflußbohrungen (9) gegenüberliegenden Bereich in einen gegenüber dem Querschnitt der Druckverteilkammer (5) schmalen Schlitz (10) ausläuft, der auf die Bohrungen des Düsenblechs (14) ausmündet.

2. Düsenbalken nach Anspruch 1, dadurch gekennzeichnet, daß daß die Druckverteilkammer (5) im Querschnitt rund ist.

3. Düsenbalken nach Anspruch 1 oder 2, dadurch gekennzeichnet, daß in der Druckverteilkammer (5) zwischen den Flüssigkeitsdurchflußbohrungen (9) und dem Schlitz (10) ein Prallkörper (20, 22) über die Länge des Schlitzes (10) angeordnet ist.

4. Düsenbalken nach den Ansprüchen 1 bis 3 , dadurch gekennzeichnet, daß der Prallkörper (20, 22) über seine Länge und über seinen Querschnitt frei umströmbar in der Druckverteilkammer (5) angeordnet ist.

5. Düsenbalken nach Anspruch 4, dadurch gekennzeichnet, daß der Prallkörper (20, 22) zentrisch in der Druckverteilkammer (5) angeordnet ist.

6. Düsenbalken nach Anspruch 2 oder 5, dadurch gekennzeichnet, und der Prallkörper (20) im Mittelpunkt des runden Querschnitts angeordnet ist.

7. Düsenbalken nach einem der Ansprüche 3 bis 6, dadurch gekennzeichnet, daß der Prallkörper (20, 22) mit Abstand zur und an der Zwischenwandung (8) mehrfach über die Länge gehalten ist.

8. Düsenbalken nach Anspruch 7, dadurch gekennzeichnet, daß als Abstandhalter Schraubverbindungen (21) vorgesehen sind.

9. Düsenbalken nach einem der Ansprüche 3 - 8, dadurch gekennzeichnet, daß der Prallkörper (20) im Querschnitt im wesentlichen kreisrund ausgebildet ist.

10. Düsenbalken nach Anspruch 9, dadurch gekennzeichnet, daß der Prallkörper (20) auf der Zuströmseite mit einer ebenen Prallfläche versehen ist.

11. Düsenbalken nach einem der Ansprüche 3 - 8, dadurch gekennzeichnet, daß der Prallkörper (20, 22) als Blech (21) ausgebildet ist, das sich senkrecht zur Anordnung der Flüssigkeitsdurchflußbohrungen (9) erstreckt.

12. Düsenbalken nach Anspruch 11, dadurch gekennzeichnet, daß die beiden umströmten Längskanten des Bleches (22) gegen die Umströmungsrichtung aufgebogen sind.

13. Düsenbalken nach Anspruch 11, dadurch gekennzeichnet, daß die beiden umströmten Längskanten des Bleches (22) in Strömungsrichtung umgebogen sind.

14. Düsenbalken nach einem der vorhergehenden Ansprüche 1 - 13, dessen Düsenblech mit den Bohrungen für die Düsen mittels eines abdichtenden O-Rings flüssigkeitsdicht gelagert ist, dadurch gekennzeichnet, daß über die ganze Längen- und Breitenertreckung der O-Nut (12') für den O-Ring (12) des Unterteils gegenüberliegend im Oberteil (1) des Düsenbalkens eine Reparaturnut (26) vorgesehen ist, die in der Höhe etwas mehr als der Dicke des O-Rings (12) entspricht.

15. Düsenbalken nach Anspruch 14, dadurch gekennzeichnet, daß in diese Reparaturnut (26) ein in der Dimension passendes Längsblech (27) einschiebbar ist, das an der der O-Nut (12') des Unterteils (2) zugeordneten Unterseite (28) eine O-Ring-Spannvorrichtung aufweist, die in ihrer Dimension genau oder wenig größer als die O-Nut (12') des Unterteils (2) bemessen ist.

16. Düsenbalken nach Anspruch 15, dadurch gekennzeichnet, daß die O-Ring-Spannvorrichtung einen Ersatz-O-Ring (12) gespannt hält, der nach Einschub des Längsbleches (27) in die Reparaturnut (26) in die von dem defekten O-Ring befreite O-Nut (12') einschiebbar ist.

17. Düsenbalken nach Anspruch 15 oder 16, dadurch gekennzeichnet, daß die O-Ring-Spannvorrichtung aus dem in die Reparaturnut (26) passenden Längsblech (27) besteht und entsprechend der Dimensionierung der O-Nut (12') im Unterteil (2) zwei nach unten vorstehende, der Rundung der O-Nut (12') entsprechende, an dem Längsblech (27) befestigte Abstandshalter (29, 30) in Höhe der beiden Enden der O-Nut (12') an den Stirnseiten des Düsenbalkens aufweist.

18. Düsenbalken nach Anspruch 17, dadurch gekennzeichnet, daß das Längsblech (27) der O-Ring-Spannvorrichtung sich über die Breiten- und Längenerstreckung der beiden Abstandshalter (29, 30) um zumindest ein geringes Maß (31) hinaus ertreckt.

## Claims

1. Nozzle bar on an apparatus for producing jets of liquid for the jet-type interweaving of the fibres of a fibrous web guided along the bar, which bar comprises an upper part extending over the working width of the fibrous web and a lower part secured thereon in a liquid-tight manner, a pressure chamber being disposed in the upper part over its length, to which chamber the pressurised liquid is conducted, e.g. to its end face, and a pressure distribution chamber parallel thereto with an intermediate wall, which chamber is connected to the pressure chamber via liquid throughflow bores disposed in the intermediate wall, and a nozzle plate, provided with the bores for the nozzles, being mounted in a liquid-tight manner on the lower part, characterised in that the pressure distribution chamber (5), in the region situated opposite the liquid throughflow bores (9), extends into a slot (10) which is narrow by comparison with the cross-section of the pressure distribution chamber (5), said slot terminating at the bores in the nozzle plate (14).

2. Nozzle bar according to claim 1, characterised in that the pressure distribution chamber (5) has a circular cross-section.

3. Nozzle bar according to claim 1 or 2, characterised in that a deflecting member (20, 22) is disposed in the pressure distribution chamber (5) between the liquid throughflow bores (9) and the slot (10) over the length of the slot (10).

4. Nozzle bar according to claims 1 to 3, characterised in that the deflecting member (20, 22) is disposed in the pressure distribution chamber (5) so as to permit liquid to flow freely over its length and over its cross-section.

5. Nozzle bar according to claim 4, characterised in that the deflecting member (20, 22) is disposed centrally in the pressure distribution chamber (5).

6. Nozzle bar according to claim 2 or 5, characterised in that the deflecting member (20) is disposed in the centre of the circular cross-section.

7. Nozzle bar according to one of claims 3 to 6, characterised in that the deflecting member (20, 22) is retained at a spacing from and on the intermediate wall (8) at a plurality of points over the length.

8. Nozzle bar according to claim 7, characterised in that screw connections (21) are provided as spacers.

9. Nozzle bar according to one of claims 3 - 8, characterised in that the deflecting member (20) has a substantially circular configuration.

10. Nozzle bar according to claim 9, characterised in that the deflecting member (20) is provided with a flat deflection face on the inflow side.

11. Nozzle bar according to one of claims 3 - 8, characterised in that the deflecting member (20, 22) is configured as plate (21), which extends perpendicularly relative to the arrangement of the liquid throughflow bores (9).

12. Nozzle bar according to claim 11, characterised in that the two longitudinal edges of the plate (22), around which liquid flows, are bent-up against the flow direction.

13. Nozzle bar according to claim 11, characterised in that the two longitudinal edges of the plate (22), around which liquid flows, are bent-round in the flow direction.

14. Nozzle bar according to one of the preceding claims 1 - 13, the nozzle plate of which is provided with the bores for the nozzles and is mounted in a liquid-tight manner by means of a sealing O-ring, characterised in that a repair groove (26) is oppositely provided in the upper part (1) of the nozzle bar over the entire length and breadth of the O-groove (12') for the O-ring (12) of the lower part, which repair groove corresponds in height to somewhat more than the thickness of the O-ring (12).

15. Nozzle bar according to claim 14, characterised in that a dimensionally suitable elongate plate (27) is insertable into this repair groove (26), said plate having an O-ring tensioning means on the underside (28) associated with the O-groove (12') of the lower part (2), said tensioning means having exactly the same dimensions as, or slightly greater dimensions than, the O-groove (12') of the lower part (2).

16. Nozzle bar according to claim 15, characterised in that the O-ring tensioning means holds keeps tensioned a replacement O-ring (12), which is insertable into the O-groove (12') stripped of the defective O-ring after insertion of the elongate plate (27) into the repair groove (26).

17. Nozzle bar according to claim 15 or 16, characterised in that the O-ring tensioning means comprises the elongate plate (27), which fits into the repair groove (26) and has two downwardly protruding spacers (29, 30), protruding downwardly, which are secured on the elongate plate (27) and correspond to the rounded configuration of the O-groove (12'), at the height of the two ends of the O-groove (12') on the end faces of the nozzle bar so as to correspond to the dimensions of the O-groove (12') in the lower part (2).

18. Nozzle bar according to claim 17, characterised in that the elongate plate (27) of the O-ring tensioning means extends beyond the breadth and length of the two spacers (29, 30) by at least a slight amount (31).

## Revendications

1. Porte-tuyères monté sur un dispositif destiné à la production de jets de liquide pour l'entrelacement par jets de liquide des fibres d'une bande de fibres guidée le long du porte-tuyères, ce porte-tuyères étant constitué d'une partie supérieure couvrant la largeur de travail de la bande de fibres et d'une partie inférieure fixée à la partie supérieure et étanche au liquide, une chambre de compression disposée dans la partie supérieure et couvrant toute la longueur de celle-ci étant approvisionnée en liquide sous pression, par exemple par son côté frontal, et une chambre de répartition de pression étant prévue parallèlement à cette chambre de compression de laquelle elle est séparée par une paroi intermédiaire et reliée à celle-ci par l'intermédiaire de trous pour l'écoulement du liquide ménagés dans la paroi intermédiaire, et une tôle pour tuyères pourvue d'alésages pour faire passer les tuyères étant prévue étanche au liquide dans la partie inférieure, caractérisé en ce que la chambre de répartition de pression (5) se termine par une fente (10) étroite par rapport à la section transversale de la chambre de répartition de pression (5) au niveau de la zone opposée aux trous pour l'écoulement du liquide (9), cette fente débouchant sur les alésages de la tôle pour tuyères (14).

2. Porte-tuyères suivant la revendication 1, caractérisé en ce que la section transversale de la chambre de répartition de liquide (5) est ronde.

3. Porte-tuyères suivant la revendication 1 ou 2, caractérisé en ce qu'un corps déflecteur (20, 22), couvrant la longueur de la fente (10), est disposé dans la chambre de répartition de pression (5) entre les trous pour l'écoulement du liquide (9) et la fente (10).

4. Porte-tuyères suivant les revendications 1 à 3, caractérisé en ce que le corps déflecteur (20, 22) est disposé en longueur et en coupe transversale de telle sorte à permettre un écoulement libre dans la chambre de répartition de pression (5).

5. Porte-tuyères suivant la revendication 4, caractérisé en ce que le corps déflecteur (20, 22) est disposé au centre de la chambre de répartition de pression (5).

6. Porte-tuyères suivant la revendication 2 ou 5, caractérisé en ce que le corps déflecteur (20) est disposé au centre de la section transversale ronde.

7. Porte-tuyères suivant l'une quelconque des revendications 3 à 6, caractérisé en ce que le corps déflecteur (20, 22) est fixé à la paroi intermédiaire (8), à une certaine distance de celle-ci et en plusieurs points répartis sur sa longueur.

8. Porte-tuyères suivant la revendication 7, caractérisé en ce que des assemblages par vis (21) sont prévus comme éléments d'écartement.

9. Porte-tuyères suivant l'une quelconque des revendications 3 à 8, caractérisé en ce que le corps déflecteur (20) présente une section transversale de forme sensiblement circulaire.

10. Porte-tuyères suivant la revendication 9, caractérisé en ce que le corps déflecteur (20) est pourvu sur sa face d'afflux d'une surface déflectrice plane.

11. Porte-tuyères suivant l'une quelconque des revendications 3 à 8, caractérisé en ce que le corps déflecteur (20, 22) se présente sous le forme d'une tôle (21) s'étendant perpendiculairement à la disposition des trous pour l'écoulement du liquide (9).

12. Porte-tuyères suivant la revendication 11, caractérisé en ce que les deux bords longitudinaux de la tôle (22) soumis à l'écoulement sont relevés dans le sens contraire à l'écoulement.

13. Porte-tuyères suivant la revendication 11, caractérisé en ce que les deux bords longitudinaux de la tôle (22) sont recourbés dans le sens de l'écoulement.

14. Porte-tuyères suivant l'une quelconque des revendications précédentes 1 à 13, dont la tôle pour tuyères pourvue des alésages pour faire passer les tuyères est prévue étanche au liquide grâce à un joint torique d'étanchéité, caractérisé en ce qu'il est prévu, sur toute la longueur et sur toute la largeur de la rainure en O (12') pour le joint torique d'étanchéité (12) de la partie inférieure, dans la partie supérieure (1) opposée du porte-tuyères, une rainure de dépannage (26) dont la hauteur correspond à un peu plus de l'épaisseur du joint torique d'étanchéité (12).

15. Porte-tuyères suivant la revendication 14, caractérisé en ce qu'une tôle longitudinale (27) de dimension adéquate peut être insérée dans cette rainure de dépannage (26), cette tôle longitudinale présentant, sur la face inférieure (28) adjointe à la rainure en O (12') de la partie inférieure (2), un dispositif de serrage de joint torique dont les dimensions sont calculées égales ou légèrement supérieures à celles de la rainure en O (12').

16. Porte-tuyères suivant la revendication 14, caractérisé en ce que le dispositif de serrage de joint torique maintient tendu un joint torique de remplacement, (12) qui, après insertion de la tôle longitudinale (27) dans le rainure de dépannage (26), peut être inséré dans la rainure en O (12') débarrassée du joint torique d'étanchéité.

17. Porte-tuyères suivant la revendication 15 ou 16, caractérisé en ce que le dispositif de serrage de joint torique se compose de la tôle longitudinale (27) s'adaptant dans la rainure de dépannage (26) et présente, en fonction des dimensions de la rainure en O (12') dans la partie inférieure (2), deux éléments d'écartement (29, 30), faisant saillie vers le bas, correspondant à l'arrondi de la rainure en O (12') et fixés à la tôle longitudinale (27), à hauteur des deux extrémités de la rainure en O (12') sur les faces frontales du porte-tuyères.

18. Porte-tuyères suivant la revendication 17, caractérisé en ce que la tôle longitudinale (27) du dispositif de serrage de joint torique s'étend sur la largeur et sur la longueur des deux éléments d'écartement (29, 30) sur au moins sur une mesure réduite.
